# EUROPÄISCHE PATENTSCHRIFT

(11) **EP 3 053 713 B1**
(45) Veröffentlichungstag und Bekanntmachung des Hinweises auf die Patenterteilung: **03.04.2019**
(21) Anmeldenummer: 16150510.2
(22) Anmeldetag: 08.01.2016
(51) Int. Cl.: B26D 1/28, B26D 1/00

(54) **SCHNEIDSCHEIBE**
CUTTING DISC
DISQUE DE COUPE

(30) Priorität: 06.02.2015 DE 102015202199
(43) Veröffentlichungstag der Anmeldung: 10.08.2016
(73) Patentinhaber: BSH Hausgeräte GmbH, 81739 München (DE)
(72) Erfinder: Orbanic, Henri, 1000 Ljubljana (SI); Zilnik, Marko, 1218 Komenda (SI); Mazej, Stanislav, 3303 Gomilsko (SI); Pogacar, Toni, 3311 Sempeter (SI)

(56) Entgegenhaltungen:
- DE-A1- 4 214 730
- DE-C- 421 712
- DE-C1- 19 654 733
- FR-A1- 2 565 883
- GB-A- 2 482 909

## Beschreibung

### Gebiet der Erfindung

Die vorliegende Erfindung betrifft eine Schneidscheibe für eine Küchenmaschine, wobei die Schneidscheibe eine im Wesentlichen ebene Grundscheibe und wenigstens eine sich von einem inneren Kreis mit einem inneren Radius bis zu einem äußeren Radius ersteckende Schneide mit einer von der Grundscheibe beabstandeten Schneidkante aufweist.

### Hintergrund der Erfindung

Schneidscheiben der oben angegebenen Gattung sind von Küchenmaschinen her bekannt. Geometrisch sind die Schneidscheiben in der Regel kreisrunde und im Wesentlichen ebene Objekte. Geringfügige Abweichungen von der Ebene liegen beispielsweise im Zusammenhang mit verstärkten Rändern, inneren Kupplungselementen für den Antrieb und Prägungen der Grundscheibe vor. Eine Schneide der Schneidscheibe ist so angeordnet, dass die Schneidkante von der Grundscheibe beabstandet ist. In einem Beispiel kragt die Schneide aus der Ebene der Grundscheibe aus. In einem anderen Beispiel befindet sich die Schneide in der Ebene der Grundscheibe und die Grundscheibe ist vor der Schneidkante abgesenkt. Vor der Schneidkante befindet sich immer ein Schlitz, durch den Scheiben abgeschnittenen Schnittgutes bei Verwendung der Schneidscheibe abgeführt werden. Die Schneidscheiben verwenden häufig Schneiden mit geraden Schneidkanten oder mit Schneidkanten, die bei einer Draufsicht auf die Schneidscheibe konvex gewölbt sind. Konvex gewölbt bedeutet in diesem Zusammenhang, dass eine Verbindungslinie zwischen dem radial inneren Ende der Schneidkante und dem radial äußeren Ende der Schneidkante sich in Bewegungsrichtung der Schneidscheibe bei bestimmungsgemäßem Gebrauch hinter der Schneidkante befindet. Konkav bedeutet entsprechend, dass sich die Schneidkante hinter der Verbindungslinie zwischen dem radial inneren Ende der Schneidkante und dem radial äußeren Ende der Schneidkante befindet. Von der Küchenmaschine "Kennwood und der gattungsgebenden GB-A-2482909 sind auch sensenförmig konkav gewölbte Schneidkanten bekannt. Bei bekannten Schneidscheiben ist die Schnittqualität, insbesondere bei weichem Schnittgut, beispielsweise von Fleisch, Salami oder Schinken, durch plastische oder elastische Verformung des Schnittgutes in Nachbarschaft zu der Schnittfläche teilweise nicht optimal und entsprechend verbesserbar.

Im Stand der Technik wurden theoretische Betrachtungen zu günstigen Konfiguration verschiedener gerader oder gewölbter Schneidkanten in folgendem Artikel veröffentlicht: Tony Atkins; Optimum blade configurations for the cutting of soft solids; Engineering Fracture Mechanics, Volume 73, Issue 16, November 206, Pages 2523-2531. Nach diesem Artikel wird eine optimale Schnittqualität dann erreicht, wenn das sogenannte Schnitt-zu-Druck-Verhältnis maximal ist. Theoretisch optimale Schneidkanten, beispielsweise in konvexer Spiralform, besitzen den praktischen Nachteil, dass die lange Schneidkante und ein entsprechend langer Schlitz in der Schneidscheibe vor der Schneidkante zu Instabilitäten der Schneidscheibe führen.

### Der Erfindung zugrundeliegende Aufgabe

Es ist daher die Aufgabe der vorliegenden Erfindung, eine mechanisch stabile Schneidscheibe bereitzustellen, die eine gute Schnittqualität liefert.

### Erfindungsgemäße Lösung

Die Aufgabe der Erfindung wird durch eine Schneidscheibe der oben angegebenen Gattung gelöst, die sich dadurch auszeichnet, dass die Schneidkante in wenigstens zwei unterschiedlich ausgerichtete oder unterschiedlich gekrümmte Schneidkantenabschnitte unterteilt ist, wobei zwischen dem inneren Radius und einem mittleren Radius ein innerer Schneidkantenabschnitt und zwischen dem mittleren Radius und dem äußeren Radius einen äußerer Schneidkantenabschnitt jeweils beide als nachlaufende Schneidkantenabschnitte oder jeweils beide als vorlaufende Schneidkantenabschnitte ausgerichtet sind, wobei bei nachlaufenden Schneidkantenabschnitten an der Schneidkante sich der mittlere Radius in einer Bewegungsrichtung der Schneidscheibe hinter dem inneren Radius und hinter dem äußeren Radius befindet, sodass eine konkave Schneidkante gebildet ist, und wobei bei vorlaufenden Schneidkantenabschnitten an der Schneidkante sich der mittlere Radius in einer Bewegungsrichtung der Schneidscheibe vor dem inneren Radius und vor dem äußeren Radius befindet, sodass eine konvexe Schneidkante gebildet ist.

Die erfindungsgemäßen Schneidscheiben weisen also in unterschiedliche Schneidkantenabschnitte unterteilte Schneidkanten auf. Die Unterschiede der Schneidkantenabschnitte können beispielsweise bei zwei geraden Schneidkantenabschnitten in unterschiedlichen Ausrichtungen dieser Schneidkantenabschnitte innerhalb der Rotationsebene oder bei zwei gekrümmten Schneidkantenabschnitten in unterschiedlichen Krümmungstypen bestehen. Verschiedene Krümmungstypen sind beispielsweise kreisförmige Krümmungen und spiralförmige Krümmungen. Das Attribut "konkav" steht für alle Arten von Einbuchtungen und Einkerbungen, bei denen die Mitte der Schneidkante gegenüber den Schneidkantenrändern in Bewegungsrichtung der Schneidscheibe zurückgesetzt ist. Das Attribut "konvex" steht entsprechend für alle Schneiden mit einem vorstehenden zentralen Schneidkantenbereich. Konkave Schneidkanten und eine Verbindungslinie zwischen dem inneren Schneidkantenende und dem äußeren Schneidkantenende schließen eine Fläche ein, die im Folgenden als Nachlauffläche bezeichnet wird. Beide angrenzenden Schneidkanten sind nachlaufend angeordnet, das heißt, in Bewegungsrichtung befinden sich das innere Schneidkantenende und das äußere Schneidkantenende weiter vorn als die Schneidkante in ihrem weiteren Verlauf. Beim Schneiden von Schnittgut mit einer solchen Schneidscheibe befindet sich das Schnittgut in der Nachlauffläche und wird durch die nachlaufenden Schneidkanten nicht an den inneren oder an den äußeren Radius sondern auf einen mittleren Radius gedrängt. Dabei wurde überraschender Weise ein sehr gutes Schnittergebnis festgestellt. In anderen Ausführungsbeispielen führt ein spitzer Vorsprung einer konvexen Schneidkante zu einem guten Eindringen der Schneidkante in das Schnittgut und es wird ein sehr gutes Schnittergebnis erreicht.

Die zwei verschiedenen Schneidkantenabschnitte können für unterschiedliche Aufgaben optimiert sein. Beispielsweise kann ein bei der Rotation vorderer äußerer Schneidkantenabschnitt wie eine Sichel in einem streifenden Schnittwinkel eingestellt sein, so dass das Schnittgut gut eingeschnitten wird. Der innere Schneidkantenabschnitt kann hingegen gerade oder gekrümmt kurz ausgeführt sein, sodass die Schneidscheibe einen kurzen Schlitz aufweist und sich entsprechend durch eine hohe Stabilität auszeichnet.

Einige Schneidkantentypen funktionieren in konvexer Ausbildung ähnlich wie entsprechende konkave Schneidkantentypen. Die vorliegende Erfindung umfasst sowohl Ausführungen mit konkaven als auch konvexen Schneidkanten. Sowohl die Schneidscheiben mit in der Mitte vorstehenden also vorlaufenden Schneidkanten als auch solche mit in der Mitte zurückfallenden also nachlaufenden Schneidkanten sind mechanisch stabil und sie schneiden weiche Schnittgüter, beispielsweise Schinken, mit glatten Schnittkanten und entsprechend hoher Schnittqualität.

### Bevorzugte Ausgestaltungen der Erfindung

Vorteilhafte Aus- und Weiterbildungen, welche einzeln oder in Kombination miteinander eingesetzt werden können sind Gegenstand der abhängigen Ansprüche. Vorzugsweise ist die Schneidkante der erfindungsgemäßen Schneidscheibe eine konkave Schneidkante. Die konkave Schneidkante ist mit dem Vorteil verbunden, dass das Schnittgut beim Schneiden von der konkaven Ausbuchtung oder der konkaven Einkerbung gut gefasst wird. Dadurch entstehen besonders saubere Schnitte und es entsteht beim Aufschneiden des Schnittgutes wenig Abfall.

Eine bevorzugte Schneidscheibe weist eine V-förmige Schneidkante auf, wobei ein gerader innerer Schneidkantenabschnitt in einem Winkel zu einem geraden äußeren Schneidkantenabschnitt unter Ausbildung des "V" angeordnet sind, wobei der innere Schneidkantenabschnitt bei einer konvexen Schneide in einem inneren Anstellwinkel zwischen 0 und 25 ° zu der Tangente an den inneren Radius ausgerichtet ist oder wobei der innere Schneidkantenabschnitt bei einer konkaven Schneidkante in einem inneren Anstellwinkel zwischen 155 und 180 ° zu der Tangente an den inneren Radius ausgerichtet ist. In einer Draufsicht auf eine solche Schneidscheibe haben die Schneide und die Schneidkante die Form des Buchstabens V. Die beiden Balken des V besitzen jeweils gerade Schneidkanten, die insbesondere als zwei Einzelkomponenten einfach gefertigt werden können. Die geraden Schneidkanten sind bezüglich den Tangenten der Kreise mit dem inneren Radius bzw. dem mittleren Radius in einem kleinen Winkel bis 25° ausgerichtet. Für konkave Schneiden ist dieser kleine Winkel am inneren Radius zur besseren Unterscheidbarkeit von den konvexen Schneiden als stumpfer Winkel angegeben, der entsprechend 155° oder größer ist. Für die Schnittqualität wichtig ist hier aber eigentlich der kleine Komplementärwinkel, der maximal 25° groß ist. Winkelvariationen in den angegebenen Winkelbereichen beeinflussen die Schnitt-Effizienz nur wenig.

In einer vorteilhaften Ausführung der erfindungsgemäßen Schneidscheibe sind der innere Anstellwinkel und ein äußerer Anstellwinkel jeweils so optimiert, dass insgesamt ein Schneid-zu-Druckverhältnis maximiert ist, wobei als Schneid-zu-Druck-Verhältnis ein Verhältnis vₕ /vᵥ einer tangentialen bzw. horizontalen Geschwindigkeitskomponente vₕ zu einer normalen bzw. vertikalen Geschwindigkeitskomponente vᵥ zwischen einem Schnittgut und der Schneidkante bezeichnet ist. Bei einer tangentialen oder horizontalen Bewegung des Schnittgutes ("Schneid") entlang der Schneidkante mit der Geschwindigkeitskomponente vₕ werden kleinere Kräfte auf das Schnittgut ausgeübt als bei einer normalen bzw. vertikalen Bewegung des Schnittgutes zu der Schneidkante mit einer vertikalen Geschwindigkeitskomponente vᵥ, bei der durch ("Druck") auf das Schnittgut dieses verformt wird. Die Geschwindigkeitskomponenten sind an jedem Punkt der Schneidkante unterschiedlich. Durch eine Optimierung über alle Punkte wird insgesamt das beste Schneid-Ergebnis erzielt. Die Anstellwinkel können aber auch nach anderen Kriterien festgelegt werden.

Vorzugsweise sind der innere Schneidkantenabschnitt und der äußere Schneidkantenabschnitt gleich lang. Dadurch können bei der Fertigung gleiche Teile für beide Schneidkanten verwendet und niedrige Produktionskosten erreicht werden. Es existieren aber auch Varianten der Erfindung mit unterschiedlich langen Schneidkantenabschnitten, die wiederum andere Vorteile besitzen. In bevorzugten Ausführungsformen der erfindungsgemäßen Schneidscheibe ist der innere Anstellwinkel 15° groß und der äußere Schneidkantenabschnitt ist zu der Tangente an den mittleren Radius in einem mittleren Anstellwinkel von 160° ausgerichtet oder der innere Anstellwinkel ist 165° und der mittlere Anstellwinkel ist 20° groß. Diese beiden Fälle der Fallunterscheidung beziehen sich wieder auf konvexe bzw. konkave Schneiden.

In einem bevorzugten Ausführungsbeispiel der erfindungsgemäßen Schneidscheibe ist die Schneidkante eine sichelförmige Schneidkante mit einem kreisförmigen inneren Schneidkantenabschnitt und einem logarithmisch spiralförmigen äußeren Schneidkantenabschnitt, wobei in dem äußeren Schneidkantenabschnitt ein Spiralsteigungswinkel an allen Punkten konstant groß ist, wobei der Spiralsteigungswinkel zwischen einer Tangente an einem zum Zentrum der Schneidscheibe konzentrischen Kreis und einer Tangente an den Schneidkantenabschnitt im Schnittpunkt mit dem Kreis definiert ist, und wobei der kreisförmige Schneidkantenabschnitt tangential an den spiralförmigen Schneidkantenabschnitt ansetzt.

Bei dieser Ausführungsform hat der äußere Schneidkantenabschnitt eine spiralförmige optimierte Form für saubere Schnitte. Der relativ kurze innere Schneidkantenabschnitt sorgt für eine insgesamt kurze Länge der Schneidkante und folglich für ein stabiles Schneidblatt und auch für einen guten Griff des Schneidgutes. Gemäß einer vorteilhaften Ausgestaltung dieser sichelförmigen Schneide ist der innere Schneidkantenabschnitt über 40% der Länge der Schneidkante und der äußere Schneidkantenabschnitt über 60% der Länge der Schneidkante erstreckt. Mit diesen Bedingungen werden die an die Schneidscheibe bestehenden Anforderungen besonders ausgewogen erfüllt.

### Kurzbeschreibung der Zeichnungen

Weitere vorteilhafte Ausgestaltungen der Erfindung werden im Folgenden an Hand von beispielhaften Ausführungsbeispielen in Figuren veranschaulicht. Diese Ausführungsbeispiele dienen der Veranschaulichung und nicht der Beschränkung der Erfindung.

Es zeigen schematisch:
- Fig. 1: ein Schneidscheibe mit einer sensenförmigen Schneide aus den Stand der Technik in einer perspektivischen Ansicht,
- Fig. 2a: eine erfindungsgemäße Schneidscheibe mit einer V-förmigen Schneide in einer perspektivischen Ansicht,
- Fig. 2b: die Schneidscheibe von Fig. 2a in Draufsicht,
- Fig. 3: eine Konstruktionshilfszeichnung für eine V-förmige Schneide,
- Fig. 4: eine Schneidscheibe mit einer spiralförmigen Schneide aus dem Stand der Technik in einer perspektivischen Ansicht,
- Fig. 5a: eine erfindungsgemäßes Schneidscheibe mit einer sichelförmigen Schneide in Draufsicht,
- Fig. 5b: die Schneidscheibe von Fig. 5a in einer perspektivischen Ansicht.

### Ausführliche Beschreibung an Hand von Ausführungsbeispielen

Bei der nachfolgenden Beschreibung bevorzugter Ausführungsformen der vorliegenden Erfindung bezeichnen gleiche Bezugszeichen gleiche oder vergleichbare Komponenten in Gegenüberstellung zum zugrundeliegenden Stand der Technik.

Fig. 1 zeigt zunächst eine Schneidscheibe aus dem Stand der Technik, nämlich von der Küchenmaschine "Kennwood FPM 800", in einer perspektivischen Ansicht. In der Mitte der Schneidscheibe ist eine innenverzahnte Hülse zu erkennen, über die eine Aufnahme und ein Antrieb die Schneidscheibe im Uhrzeigersinn in der Küchenmaschine vorgesehen ist. Auf der rechten Seite in der Darstellung ist eine sensenförmige Schneide zu erkennen, an deren Vorderkante sich eine Schneidkante befindet. Diese Schneidscheibe liefert zwar teilweise gute Schneidergebnisse. Bei weichen Schnittgütern, beispielsweise Schinken, ist die Schnittqualität aber verbesserbar.

Fig. 2 a zeigt ein bevorzugtes Ausführungsbeispiel einer erfindungsgemäßen Schneidscheibe 1 mit einer V-förmigen Schneide 2 in einer perspektivischen Ansicht. Die gleiche Schneidscheibe 1 ist in Fig. 2b in einer Ansicht von oben gezeichnet. Die Grundscheibe 3 ist der mechanische Grundkörper der Schneidscheibe 1. An der Grundscheibe 3 ist die Schneide 4 befestigt. In dem dargestellten Ausführungsbeispiel ist die Schneide 3 aus zwei Teilschneiden zusammengesetzt und in einem festen Abstand über der Grundplatte 2 montiert. Die Grundplatte 2 ist in dem dargestellten Ausführungsbeispiel im offenen Bereich des V, der auch als Nachlauffläche 7 bezeichnet ist, etwas nach unten verformt, so dass der die Schnittbreite des Schnittgutes bestimmende Abstand teilweise durch ein Hochstehen der Schneidkante und teilweise durch ein Tiefstehen des Grundscheibenabschnittes vor der Schneidkante ausgebildet ist. In einem nicht dargestellten Ausführungsbeispiel ist die Scheide 3 höhenverstellbar montiert. Die Schneide weist in vorgesehener Bewegungsrichtung vorn eine Schneidkante 4 auf. Bei der erfindungsgemäßen Schneidscheibe 1 ist die Schneidkante 4 in zwei unterschiedliche Schneidkantenabschnitte 5, 6 unterteilt. In dem dargestellten Ausführungsbeispiel ist ein innerer Schneidkantenabschnitt 5 so ausgerichtet, dass er als Funktion des Radius der Schneidscheibe betrachtet einen negativen Anstieg hat. Ein äußerer Schneidkantenabschnitt 6 ist hingegen so ausgerichtet, dass er als Funktion des Radius der Schneidscheibe betrachtet einen positiven Anstieg hat. In diesem Fall unterscheiden sich die beiden Schneidkantenabschnitte 5, 6 also in ihrer zueinander entgegengesetzten Ausrichtung. Die entgegengesetzte Ausrichtung korrespondiert mit einem positiven und einem negativen Anstieg bei einer Darstellung des Schneidkantenverlaufs als Funktion des Radius.
In dem dargestellten Ausführungsbeispiel ist eine Rotation im Urzeigersinn vorgesehen. Die Schneide 3 ist entsprechend eine konkave Schneide 3, bei der der innere Schneidkantenabschnitt 5 und der äußere Schneidkantenabschnitt 6 eine Nachlauffläche 7 teilweise einrahmen. In der Nachlauffläche 7 wird das Schnittgut gut gegriffen und es wird ein sauberer Schnitt erreicht. Das V ist auch hinreichend klein ausgebildet, um die mechanische Stabilität der Schneidscheibe 1 zu gewährleisten.

Fig. 2b zeigt, dass der innere Schneidkantenabschnitt 5 in einem Anstellwinkel φ von etwa 165° zu der Tangente an den Punkt P, der das Ende des inneren Schneidkantenabschnittes 5 am inneren Radius r1 markiert, ausgerichtet ist. Der Komplementärwinkel zu der Tangente ist entsprechend mit 15° ein kleiner Winkel. Der äußere Schneidkantenabschnitt 6 hat in dem Ausführungsbeispiel die gleiche Läge wie der innere Schneidkantenabschnitt 5 und er ist in einem Anstellwinkel Φ von etwa 20° zu der Tangente an dem mittleren Radius r2 ausgerichtet. Der innere Schneidkantenabschnitt 5 und der äußere Schneidkantenabschnitt 6 schließen einen V-Winkel θ ein. Mit diesen gezeigten Winkeln ist das Schneid-zu-Druck-Verhältnis bei den gegebenen Schneidkanten 5, 6 optimiert.

Die zur Optimierung des Schneid-zu-Druck-Verhältnisses benutzten Geschwindigkeitskomponenten vₕ und vₚ sind in Fig. 3 gezeigt. In Fig. 3 ist der innere Schneidkantenabschnitt 5 in einem spitzen Anstellwinkel Φ dargestellt bei dem eine konvexe Schneide mit einer Vorsprung 8 bei dem mittleren Radius r2 vorliegt. Der äußere Schneidkantenabschnitt 6 ist der besseren Übersicht halber nicht mit dargestellt.

Fig. 4 zeigt eine Schneidscheibe aus dem Stand der Technik, die von Tony Atkins in dem eingangs angegeben Artikel als Ergebnis einer Optimierung einer gekrümmten Schneide angegeben wurde. Bei dieser Schneidscheibe hat die Schneide eine logarithmisch spiralförmig verlaufende Schneidkante. In der Praxis erwies sich eine solche Schneidscheibe als instabil.

Fig. 5a und Fig. 5b zeigen ein bevorzugtes Ausführungsbeispiel einer erfindungsgemäßen Schneidscheibe 1' in einer Draufsicht und in einer perspektivischen Ansicht. Die Besonderheiten der Schneidscheibe 1' werden beim Vergleich von Fig. 5a mit Fig. 4 deutlich. Die Schneide 3 besitzt hier einen kreisförmigen inneren Schneidkantenabschnitt 5 und einen logarithmisch spiralförmigen äußeren Schneidkantenabschnitt 6. An dem inneren Radius r1 und an dem äußeren Radius r3 sind beide Schneidkantenabschnitte 5, 6 nachlaufend angeordnet, sodass Schnittgut in die Nachlauffläche 7und zwischen die Schneidkantenabschnitte 5, 6 gedrängt wird. Überraschend zeichnet sich die Schneidscheibe 1' durch sehr gute Schneidergebnisse aus.

### Bezugszeichenliste

- 1,1': Schneidscheibe
- 2: Grundscheibe
- 3: Schneide
- 4: *Schneidkante*
- 5: innerer Schneidkantenabschnitt
- 6: äußerer Schneidkantenabschnitt
- 7: Nachlauffläche
- 8: Vorsprung
- r1: innerer Radius
- r2: mittlerer Radius
- r3: äußerer Radius
- θ: V-Winkel
- Φ: innerer Anstellwinkel
- Φ: mittlerer Anstellwinkel

## Patentansprüche

1. Schneidscheibe für eine Küchenmaschine, wobei die Schneidscheibe (1) eine im Wesentlichen ebene Grundscheibe (2) und wenigstens eine sich von einem inneren Kreis mit einem inneren Radius (r1) bis zu einem äußeren Radius (r3) ersteckende Schneide (3) mit einer von der Grundscheibe (2) beabstandeten Schneidkante (4) aufweist, **dadurch gekennzeichnet, dass** die Schneidkante (4) in wenigstens zwei unterschiedlich ausgerichtete oder unterschiedlich gekrümmte Schneidkantenabschnitte (5, 6) unterteilt ist, wobei zwischen dem inneren Radius (r1) und einem mittleren Radius (r2) ein innerer Schneidkantenabschnitt (5) und zwischen dem mittleren Radius (r2) und dem äußeren Radius (r3) einen äußerer Schneidkantenabschnitt (6) jeweils beide als nachlaufende Schneidkantenabschnitte oder jeweils beide als vorlaufende Schneidkantenabschnitte ausgerichtet sind, wobei bei nachlaufenden Schneidkantenabschnitten an der Schneidkante sich der mittlere Radius (r2) in einer Bewegungsrichtung der Schneidscheibe hinter dem inneren Radius (r1) und hinter dem äußeren Radius (r3) befindet, sodass eine konkave Schneidkante gebildet ist, und wobei bei vorlaufenden Schneidkantenabschnitten an der Schneidkante sich der mittlere Radius (r2) in einer Bewegungsrichtung der Schneidscheibe vor dem inneren Radius (r1) und vor dem äußeren Radius (r3) befindet, sodass eine konvexe Schneidkante gebildet ist.

2. Schneidscheibe nach Anspruch 1, **dadurch gekennzeichnet, dass** die Schneidkante (4) eine konkave Schneidkante (4) ist.

3. Schneidscheibe nach Anspruch 1, **dadurch gekennzeichnet, dass** die Schneidkante (4) eine V-förmige Schneidkante (4) ist, wobei ein gerader innerer Schneidkantenabschnitt (5) in einem V-Winkel (θ) zu einem geraden äußeren Schneidkantenabschnitt unter Ausbildung des "V" angeordnet sind, wobei der innere Schneidkantenabschnitt (5) bei einer konvexen Schneide (3) in einem inneren Anstellwinkel (φ) zwischen 0 und 25 °zu der Tangente an den inneren Radius (r1) ausgerichtet ist oder wobei der innere Schneidkantenabschnitt (5) bei einer konkaven Schneidkante in einem inneren Anstellwinkel (Φ) zwischen 155° und 180° zu der Tangente an den inneren Radius (r1) ausgerichtet ist.

4. Schneidscheibe nach Anspruch 3, **dadurch gekennzeichnet, dass** der innere Anstellwinkel (Φ) und ein mittlerer Anstellwinkel (Φ) jeweils so optimiert sind, dass für jeden Schneidkantenabschnitt (5, 6) insgesamt ein Schneid-zu-Druckverhältnis maximiert ist, wobei als Schneid-zu-Druck-Verhältnis ein Verhältnis (vₕ/vᵥ) einer tangentialen bzw. horizontalen Geschwindigkeitskomponente (vₕ) zu einer normalen bzw. vertikalen Geschwindigkeitskomponente (vᵥ) zwischen einem Schnittgut und der Schneidkante (4) bezeichnet ist.

5. Schneidscheibe nach Anspruch 3 oder 4, **dadurch gekennzeichnet, dass** der innere Schneidkantenabschnitt (5) und der äußere Schneidkantenabschnitt (6) gleich lang sind.

6. Schneidscheibe nach Anspruch 5, **dadurch gekennzeichnet, dass** der innere Anstellwinkel (Φ) 15° groß und der äußere Schneidkantenabschnitt (6) zu der Tangente an den mittleren Radius (r2) in einem äußeren Anstellwinkel (Φ) von 160° ausgerichtet ist oder dass der innere Anstellwinkel (Φ) 165° und der mittlere Anstellwinkel (Φ) 20° groß sind.

7. Schneidscheibe nach Anspruch 2, **dadurch gekennzeichnet, dass** die Schneidkante (4) eine sichelförmige Schneidkante (4) mit einem kreisförmigen inneren Schneidkantenabschnitt (5) und einem logarithmisch spiralförmigen äußeren Schneidkantenabschnitt (6) ist, wobei in dem äußeren Schneidkantenabschnitt ein Spiralsteigungswinkel an allen Punkten konstant groß ist, wobei der Spiralsteigungswinkel zwischen einer Tangente an einem zum Zentrum der Schneidscheibe konzentrischen Kreis und einer Tangente an den Schneidkantenabschnitt in dem Schnittpunkt mit dem Kreis definiert ist, und wobei der kreisförmige innere Schneidkantenabschnitt (5) tangential an den spiralförmigen äußeren Schneidkantenabschnitt (6) ansetzt.

8. Schneidscheibe nach Anspruch 7, **dadurch gekennzeichnet, dass** der sich der innere Schneidkantenabschnitt (5) über 40% der Länge der Schneidkante (4) und der äußere Schneidkantenabschnitt (6) über 60% der Länge der Schneidkante (4) erstreckt.

## Claims

1. Cutting disc for a kitchen machine, wherein the cutting disc (1) has a substantially flat base disc (2) and at least one blade (3) which extends from an inner circle with an inner radius (r1) as far as an outer radius (r3) and has a cutting edge (4) spaced apart from the base disc (2), **characterised in that** the cutting edge (4) is divided into at least two differently aligned or differently curved cutting edge sections (5, 6), wherein aligned between the inner radius (r1) and a mean radius (r2) is an inner cutting edge section (5) and aligned between the mean radius (r2) and the outer radius (r3) is an outer cutting edge section (6), both in each case aligned as trailing cutting edge sections or both in each case aligned as leading cutting edge sections, wherein in the case of trailing cutting edge sections on the cutting edge the mean radius (r2) is located in a direction of movement of the cutting disc behind the inner radius (r1) and behind the outer radius (r3), such that a concave cutting edge is formed, and wherein in the case of leading cutting edge sections on the cutting edge the mean radius (r2) is located in a direction of movement of the cutting disc in front of the inner radius (r1) and in front of the outer radius (r3), such that a convex cutting edge is formed.

2. Cutting disc according to claim 1, **characterised in that** the cutting edge (4) is a concave cutting edge (4).

3. Cutting disc according to claim 1, **characterised in that** the cutting edge (4) is a V-shaped cutting edge (4), wherein a straight inner cutting edge section (5) is arranged at a V-angle (θ) to a straight outer cutting edge section, forming the "V", wherein in the case of a convex blade (3) the inner cutting edge section (5) is aligned at an inner angle of incidence (Φ) of between 0° and 25° to the tangent on the inner radius (r1) or wherein in the case of a concave cutting edge the inner cutting edge section (5) is aligned at an inner angle of incidence (Φ) of between 155° and 180° to the tangent on the inner radius (r1).

4. Cutting disc according to claim 3, **characterised in that** the inner angle of incidence (Φ) and a mean angle of incidence (Φ) are each optimised such that for each cutting edge section (5, 6) a cutting-to-pressure ratio is maximised overall, wherein a ratio (vₕ/vᵥ) of a tangential or horizontal velocity component (vₕ) to a normal or vertical velocity component (vᵥ) between a cut material and the cutting edge (4) is designated as a cutting-to-pressure ratio.

5. Cutting disc according to claim 3 or 4, **characterised in that** the inner cutting edge section (5) and the outer cutting edge section (6) are of equal length.

6. Cutting disc according to claim 5, **characterised in that** the inner angle of incidence (Φ) is 15° in size and the outer cutting edge section (6) is aligned at an outer angle of incidence (Φ) of 160° to the tangent on the mean radius (r2) or that the inner angle of incidence (Φ) is 165° and the mean angle of incidence (Φ) is 20° in size.

7. Cutting disc according to claim 2, **characterised in that** the cutting edge (4) is a sickle-shaped cutting edge (4) with a circular inner cutting edge section (5) and a logarithmically spiral-shaped outer cutting edge section (6), wherein in the outer cutting edge section a helical pitch angle is constant in size at all points, wherein the helical pitch angle is defined between a tangent on a circle that is concentric to the centre of the cutting disc and a tangent on the cutting edge section is defined at the point of intersection with the circle, and wherein the circular inner cutting edge section (5) attaches tangentially to the spiral-shaped outer cutting edge section (6).

8. Cutting disc according to claim 7, **characterised in that** the inner cutting edge section (5) extends across 40% of the length of the cutting edge (4) and the outer cutting edge section (6) extends over 60% of the length of the cutting edge (4).

## Revendications

1. Disque de coupe pour un appareil de cuisine, dans lequel le disque de coupe (1) présente un disque de base (2) essentiellement plat et au moins un tranchant (3) s'étendant d'un cercle intérieur avec un rayon intérieur (r1) à un rayon extérieur (r3) avec un bord de coupe (4) éloigné du disque de base (2), **caractérisé en ce que** le bord de coupe (4) est subdivisé en au moins deux sections de bord de coupe (5, 6) orientées différemment ou présentant une courbure différente, dans lequel une section de bord de coupe (5) intérieure est orientée entre le rayon intérieur (r1) et un rayon moyen (r2) et une section de bord de coupe (6) extérieure est orientée entre le rayon moyen (r2) et le rayon extérieur (r3), chacune respectivement sous la forme de sections de bord de coupe suiveuses ou chacune respectivement sous la forme de sections de bord de coupe en tête, dans lequel, en présence de sections de bord de coupe suiveuses sur le bord de coupe, le rayon moyen (r2) se trouve, dans une direction de déplacement du disque de coupe, derrière le rayon intérieur (r1) et derrière le rayon extérieur (r3), de sorte qu'un bord de coupe concave est constitué, et dans lequel, en présence de sections de bord de coupe en tête sur le bord de coupe, le rayon moyen (r2) se trouve, dans une direction de déplacement du disque de coupe, devant le rayon intérieur (r1) et devant le rayon extérieur (r3), de sorte qu'un bord de coupe convexe est constitué.

2. Disque de coupe selon la revendication 1, **caractérisé en ce que** le bord de coupe (4) est un bord de coupe concave (4).

3. Disque de coupe selon la revendication 1, **caractérisé en ce que** le bord de coupe (4) est un bord de coupe en forme de V (4), dans lequel une section de bord de coupe intérieure droite (5) est disposée selon un angle en V (θ) par rapport à une section de bord de coupe extérieure droite en formant le "V", dans lequel la section de bord de coupe intérieure (5) est, en présence d'un tranchant convexe (3), orientée selon un angle d'incidence intérieur (Φ) entre 0 et 25° par rapport à la tangente au rayon intérieur (r1) ou dans lequel la section de bord de coupe intérieure (5) est, en présence d'un bord de coupe concave, orientée selon un angle d'incidence intérieur (Φ) entre 155° et 180° par rapport à la tangente au rayon intérieur (r1).

4. Disque de coupe selon la revendication 3, **caractérisé en ce que** l'angle d'incidence intérieur (Φ) et un angle d'incidence moyen (Φ) sont respectivement optimisés de telle sorte qu'un rapport coupe-pression est globalement maximisé pour chaque section de bord de coupe (5, 6), dans lequel le rapport coupe-pression est désigné comme un rapport (vₕ/vᵥ) d'une composante de vitesse tangentielle resp. horizontale (vₕ) par rapport à une composante de vitesse normale resp. verticale (vᵥ) entre un aliment à couper et le bord de coupe (4).

5. Disque de coupe selon la revendication 3 ou 4, **caractérisé en ce que** la section de bord de coupe intérieure (5) et la section de bord de coupe extérieure (6) sont de longueur identique.

6. Disque de coupe selon la revendication 5, **caractérisé en ce que** l'angle d'incidence intérieur (Φ) mesure 15° et la section de bord de coupe extérieure (6) est orientée par rapport à la tangente au rayon moyen (r2) selon un angle d'incidence extérieur (Φ) de 160° ou **en ce que** l'angle d'incidence intérieur (Φ) mesure 165° et l'angle d'incidence moyen (Φ) mesure 20°.

7. Disque de coupe selon la revendication 2, **caractérisé en ce que** le bord de coupe (4) est un bord de coupe en forme de faucille (4) avec une section de bord de coupe intérieure circulaire (5) et une section de bord de coupe extérieure (6) en forme de spirale logarithmique, dans lequel, dans la section de bord de coupe extérieure, un angle de pas de spirale est constant en tous les points, dans lequel l'angle de pas de spirale est défini entre une tangente à un cercle concentrique par rapport au centre du disque de coupe et une tangente à la section de bord de coupe au point d'intersection avec le cercle, et dans lequel la section de bord de coupe intérieure circulaire (5) touche tangentiellement la section de bord de coupe extérieure spiralée (6).

8. Disque de coupe selon la revendication 7, **caractérisé en ce que** la section de bord de coupe intérieure (5) s'étend sur 40% de la longueur du bord de coupe (4) et la section de bord de coupe extérieure (6) s'étend sur 60% de la longueur du bord de coupe (4).
